# EUROPÄISCHE PATENTSCHRIFT

(11) **EP 0 907 516 B1**
(45) Veröffentlichungstag und Bekanntmachung des Hinweises auf die Patenterteilung: **14.06.2000**
(21) Anmeldenummer: 97922928.3
(22) Anmeldetag: 30.04.1997
(51) Int. Cl.: B42B 5/12, B42D 3/00, G09F 23/06, G09F 1/10

(54) **KOMBINATION AUS EINEM BROSCHÜREFÖRMIGEN DRUCKERZEUGNIS UND EINEM HALTER**
COMBINATION OF PRINTED MATTER, IN THE FORM OF A BROCHURE, AND A HOLDER
ENSEMBLE COMBINE CONSTITUE D'UN PRODUIT IMPRIME SOUS FORME DE BROCHURE ET D'UN SUPPORT

(30) Priorität: 02.05.1996 DE 29607958 U
(43) Veröffentlichungstag der Anmeldung: 14.04.1999
(73) Patentinhaber: Inseljournale GmbH & Co. KG i.G., 25938 Wyk auf Föhr (DE)
(72) Erfinder: ZETSCHICK, Kay-Michael, D-25938 Wyk (DE)
(74) Vertreter: Graalfs, Edo, Dipl.-Ing. Patentanwälte Hauck, Graalfs, Wehnert, Döring, Siemons
(86) Internationale Anmeldenummer: EP9702227
(87) Internationale Veröffentlichungsnummer: WO9742037

(56) Entgegenhaltungen:
- DE-A- 4 302 022
- GB-A- 2 268 822
- US-A- 3 589 049

## Beschreibung

Die Erfindung bezieht sich auf eine Kombination aus einem broschüreförmigen Druckerzeugnis und einem Halter.

Es ist bekannt, Zeitschriften und Zeitungen mit Hilfe von aus zwei Leisten bestehenden Haltern, die klemmend miteinander verschraubbar sind, zu halten. Derartige Halter dienen zum einen dazu, die Zeitschriften oder Zeitungen aufzuhängen und zum anderen das Lesen zu erleichtern, insbesondere bei großformatigen Schriften.

Es ist ferner bekannt, Speise- und/oder Getränkekarten zum Zwecke der Präsentation und der platzgünstigen Aufbewahrung mittels geeigneter Halter auf einer Unterlage, etwa einem Tisch, abzustellen. Die Karten werden zumeist klemmend vom Halter aufgenommen. Zu ihrer Benutzung müssen sie aus dem Halter entfernt werden. Es ist häufig Sache der Bedienung, benutzte Karten in die Halter zurückzustellen, was einen gewissen Aufwand bedeutet.

Daneben besteht bei besonders attraktiv gestalteten Karten oder solchen, die mit zusätzlichen interessanten Informationen versehen sind, Gefahr, daß sie von den Gästen mitgenommen werden. Diese Gefahr ist besonders groß bei Restaurationsbetrieben, in denen ein großer Durchlauf besteht, beispielsweise auch auf Fahrschiffen oder dergleichen.

Es ist ferner bereits bekannt, Speisekarten nach Art eines Journals aufzumachen, das zusätzliche Informationen enthält. Bei Fährschiffen können derartige Journale zum Beispiel Informationen und interessante Hinweise über die angefahrenen Ziele enthalten. Darüber hinaus besteht die Möglichkeit, derartige broschürenartige Speise- und Getränkekarten mit Werbedrucken zu versehen. Bei solchen journalartigen Katen ist die Gefahr besonders groß, daß sie von den Gästen mitgenommen werden. Zwar könnte durch das Wiedereinsammeln durch den Kellner nach der Speise- und Getränkewahl diese Gefahr verringert werden, bei einer stark frequentierten Restauration ist dies jedoch mit einem unvertretbar hohen Aufwand verbunden.

Aus GB-A-2 268 822 ist ein Display bekanntgeworden mit einer auf einem Untergrund aufstellbaren Platte, an der mittig über Ringe einzelne Tafeln angelenkt sind, welche ihrerseits Blätter oder Fotos oder dergleichen aufnehmen können. Durch Herumklappen der einzelnen Tafeln können die Fotos nach und nach betrachtet werden.

Der Erfindung liegt die Aufgabe zugrunde, eine Kombination aus einem broschüreförmigen Druckerzeugnis und einem Halter zu schaffen, die einerseits eine ansprecghende Präsentation des Druckerzeugnisses ermöglicht, andererseits eine Mitnahme praktisch ausschließt.

Diese Aufgabe wird durch die Merkmale des Anspruchs 1 gelöst.

Bei der erfindunssgemäßen Kombination ist ein Standelement vorgesehen, das selbständig auf einer Unterlage steht. Das Druckerzeugnis, zum Beispiel eine journalartige Speise- und Getränkekarte, wird mit dem Rucken so am Standelement angebracht, daß es vom Standelement in aufrechter Lage gehalten ist. Weiterhin steht das Druckerzeugnis mit der Unterkante ebenfalls auf der Unterlage auf, wobei es relativ steife Deckel aufweist, so daß es in aufrechter Position seine Form zumindest weitestgehend behält. Auch die Seiten des Druckerzeugnisses werden vorzugsweise aus relativ steifem Papier gebildet, damit das gesamte Druckerzeugnis seine Lage stehend beibehält und sich auch bequem handhaben läßt.

Das Standelement hat ein ausreichendes Gewicht, um auch bei Erschütterungen oder Schwankungen, wie sie etwa auf einem Fährschiff vorkommen, seine aufrechte Lage zusammen mit dem gehaltenen Druckerzeugnis aufrechtzuerhalten. Andererseits ist es so zu gestalten, daß es auch von Hand erfaßt und bei dem Lesen des Druckerzeugnisses bequem gehalten werden kann.

Bei der Kombination nach Anspruch 1 erfolgt die Anbringung des Druckerzeugnisses am Standelement über eine Anlenkung, wodurch sowohl das gesamte Druckerzeugnis als auch die einzelnen Seiten gegenüber dem Standelement ausreichend verschwenkt werden können, um ein bequemes Lesen zu ermöglichen. Die Seiten des Druckerzeugnisses sind über eine Ringheftung zusammengehalten und die Anlenkung erfolgt über die Ringheftung.

Die Ringheftung kann zum Beispiel über einen Draht oder eine Stange, welche(r) durch die Ringspirale hindurchgeführt ist, mit dem Standelement verbunden werden. Ein schmaler Streifen aus flexiblem Blattmaterial ist mit dem Rücken bzw. der Ringheftung des Druckerzeugnisses verbunden und auf der anderen Seite am Standelement angebracht. Der Streifen wird im Standelement eingeklemmt, zum Beispiel in einem dafür vorgesehenen Klemmschlitz.

Das Standelement kann einteilig aus einem geeigneten Material, wie Kunststoff, Holz, Metall oder dergleichen geformt sein. Es kann jedoch auch zum Beispiel zweiteilig sein, um das Druckerzeugnis mit seinem Rücken einzuklemmen. Zu diesem Zweck ist notwendig, zum Beispiel die Hälften des Standelements mit Hilfe von Schrauben oder dergleichen klemmend zusammenzusetzen. Es ist jedoch auch denkbar, eine separate Klemmung vorzusehen mit Hilfe einer Klemmleiste zum Beispiel, die den Rücken des Druckerzeugnisses gegen eine Klemmfläche des Standelements anklemmt. Bei der Verwendung einer Ringheftung ist, wie erwähnt, ein Zwischenelement in Form eines Streifens vorteilhaft, der am einen Ende mit der Ringheftung zusammenwirkt und daher eine entsprechende Lochung aufweist, und der an der anderen Seite am Standelement angebracht ist, zum Beispiel über die beschriebene Klemmung. Vorzugsweise besteht ein derartiger Streifen aus flexiblem Kunststoffmaterial, das durchsichtig sein kann, um die Anordnung optisch ansprechender zu gestalten.

Das Standelement ist vorteilhafterweise mit einer entsprechenden Anmutung zu gestalten. Gleichzeitig ist vorteilhaft, wenn es mit Flächen für Werbezwecke ausgestattet ist, wobei der Aufdruck entweder unmittelbar auf dem Werbeträger erfolgt oder mit Papier oder Kunststoffolie, das bzw. die dann aufgeklebt werden. Darüber hinaus kann das Standelement charakteristische Gegenstände nachbilden, zum Beispiel eine Flasche. Es kann eine typische Flaschenform eines bekannten Getränks sein. Wird eine Flaschenform verwendet, die zudem den Vorteil der bequemen Handhabung bietet, dann wird sie im Bauchbereich vorzugsweise mit einer Abflachung versehen, damit das Druckerzeugnis einfacher angebracht werden kann.

Das Standelement hat zweckmäßigerweise mindestens die Höhe des zu haltenden Druckerzeugnisses. Es kann auch mehr oder weniger über das Druckerzeugnis nach oben überstehen. Einerseits ist die Höhe nur so hoch zu wählen wie für Halterungszwecke unbedingt erforderlich. Andererseits beeinträchtigt eine zu große Höhe die Standfestigkeit und auch den optischen Eindruck.

Die erfindungsgemäße Ausbildung ermöglicht eine optisch ansprechende Präsentation eines Druckerzeugnisses, insbesondere einer mit Werbung und Informationen kombinierten broschürenartigen Speisekarte (Journal) durch eine sichere Anordnung auf einer Unterlage mit Hilfe eines Standelements, an dem das Druckerzeugnis angelenkt ist. Das Standelement kann seinerseits zu Werbungszwecken herangezogen werden und behindert die Handhabung beim Lesen des Druckerzeugnisses nicht. Andererseits wirkt es einer unerwünschten Mitnahme entgegen.

Die Erfindung wird nachfolgend anhand einer Zeichnung näher erläutert.

Die einzige Figur zeigt die erfindungsgemäße Kombination in Seitenansicht.

In der Zeichnung ist ein broschüreartiges Druckerzeugnis 10 zu erkennen, das relativ steife Deckel 12, 14, zum Beispiel aus Kunststoffmateriäl, aufweist und Seiten 16 dazwischen, die aus relativ steifem Papier hergestellt sind. Die Seiten 16 und die Deckel 12, 14 sind mittels einer Ringheftung 18 zusammengehalten, die beispielsweise aus einer Kunststoffspirale besteht. Das Erzeugnis 10 ist zum Beispiel als Getränkekarte ausgebildet, wobei zusätzliche Seiten Informationen und Werbung enthalten, zum Beispiel in bezug auf das Ziel, das mit Fährschiffen angefahren wird. Dementsprechend ist das Druckerzeugnis z.B. die Speisekarte für die Restauration auf einem Fährschiff.

In die Ringheftung 18 eingeheftet ist auch ein relativ schmaler Streifen 20 aus durchsichtigem Kunststoffmaterial, der in einem nicht gezeigten Schlitz eines flaschenförmigen Standelements 10 eingesteckt ist. Der Streifen 10 wird mit Hilfe von zwei Schrauben 24 befestigt. Diese Befestigungsart ist jedoch nur beispielsweise gezeigt. Es sind andere Klemmungen und Befestigungen des Streifens 10 im Standelement 22 möglich.

Das Standelement 22, das Flaschenform aufweist, jedoch auf einer Seite bei 26 abgeflacht ist zwecks Anbringung des Streifens 20, besteht zum Beispiel aus Kunststoff, Holz, Metall oder dergleichen und kann hohl oder massiv sein. Wesentlich ist, daß es ein ausreichendes Gewicht hat, um, aufgestellt auf einer Unterlage 30, das Erzeugnis 10 in der gezeigten aufrechten Lage zu halten. Das Erzeugnis 10 stützt sich dabei mit der Unterkante ebenfalls auf der Unterlage 30 ab. Die Steifigkeit der Deckel 12, 14 sorgt dafür, daß das Druckerzeugnis im wesentlichen seine Form behält und damit eine vorteilhafte Präsentation bewirkt.

## Patentansprüche

1. Kombination aus einem broschüreförmigen Druckerzeugnis, insbesondere Speise- und/oder Getränkekarte (10) und einem Halter (22), der als auf einer Unterlage (30) selbständig stehendes Standelement ausgebildet ist, an dem das Druckerzeugnis (10) mit dem Rücken so anbringbar ist, daß es in aufrechter Lage vom Standelement (22) gehalten ist, wobei das Druckerzeugnis (10) schwenkbar am Standelement angebracht ist und relativ steife Deckel aufweist derart, daß es in aufrechter Lage seine Form weitgehend beibehält und das Druckerzeugnis (10) auf der Unterlage aufstehend ausgebildet ist, wenn es am Standelement angebracht ist.

2. Kombination nach Anspruch 1, dadurch gekennzeichnet, daß die Seiten (16) des Druckerzeugnisses (10) über eine Ringheftung (18) zusammengehalten sind und die Anlenkung am Standelement (22) über die Ringheftung (18) erfolgt.

3. Kombination nach Anspruch 1 oder 2, dadurch gekennzeichnet, daß ein schmaler Streifen (20) aus flexiblem Material mit dem Rücken bzw. der Ringheftung (18) des Druckerzeugnisses (10) verbunden ist und auf der anderen Seite am Standelement (22) angebracht ist.

4. Kombination nach einem der Ansprüche 1 bis 3, dadurch gekennzeichnet, daß der Streifen (20) am Standelement (22) eingeklemmt ist.

5. Kombination nach Anspruch 4, dadurch gekennzeichnet, daß das Standelement eine lösbare Klemmvorrichtung für den Streifen aufweist.

6. Kombination nach einem der Ansprüche 1 bis 5, dadurch gekennzeichnet, daß das Standelement (22) so ausgebildet ist, daß es bequem von Hand erfaßt und gehalten werden kann.

7. Kombination nach einem der Ansprüche 1 bis 6, dadurch gekennzeichnet, daß das Standelement (22) als Werbeträger mit bedruckbarer oder beklebbarer Werbefläche ausgebildet ist.

8. Kombination nach einem der Ansprüche 1 bis 7, dadurch gekennzeichnet, daß das Standelement (22) die Form einer Flasche aufweist.

9. Kombination nach Anspruch 8, dadurch gekennzeichnet, daß das flaschenförmige Standelement eine achsparallele Abflachung (26) aufweist.

10. Kombination nach einem der Ansprüche 1 bis 9, dadurch gekennzeichnet, daß das Standelement (22) aus Holz, Kunststoff oder Metall geformt ist.

## Claims

1. A combination of a brochure-like printed product, especially a menu card or list of beverages (10), and a holder formed as a standing element which stands independently on an underlay (3) and to which the printed product (10) may be attached on its back so that it is held in the upright position by the standing element (22) wherein the printed product (10) is pivotally attached to the standing element and has relatively stiff covers such that when in the upright position it largely keeps its shape and the printed product (10) is formed as standing up on the underlay when attached to the standing element.

2. The combination according to claim 1, characterized in that the pages (16) of the printed product (10) are held together by way of a ring binder (18) and is joined to the standing element (22) by way of the ring binder (18).

3. The combination according to claim 1 or 2, characterized in that a narrow strip (20) of flexible material is connected to the back or the ring binder (18) of the printed product (10) and is attached to the standing element (22) on the other side.

4. The combination according to any of claims 1 to 3, characterized in that the strip (20) is clamped in the standing element (22).

5. The combination according to claim 4, characterized in that the standing element has a releasable clamping device for the strip.

6. The combination according to any of claims 1 to 5, characterized in that the standing element (22) is formed such that it may be comfortably grasped and held by a hand.

7. The combination according to any of claims 1 to 6, characterized in that the standing element (22) is formed as an advertisement carrier with an advertising surface which may be printed or posted with placards.

8. The combination according to any of claims 1 to 7, characterized in that the standing element (22) has the shape of a bottle.

9. The combination according to claim 8, characterized in that the bottle-shaped standing element has a flattened area (26) parallel to the axis.

10. The combination according to any of claims 1 to 9, characterized in that the standing element (22) is formed of wood, plastic or metal.

## Revendications

1. Combinaison composée d'un document imprimé présentant la forme d'un fascicule, en particulier un menu de mets et/ou de boissons (10) et d'un organe de maintien (22) qui est réalisé sous la forme d'un objet (30) tenant debout sur une surface sous-jacente, objet sur lequel le dos du document imprimé (10) peut être fixé de telle manière qu'il soit maintenu en position debout par l'objet tenant debout (22), le document imprimé (10) étant monté pivotant sur l'objet tenant debout et présentant des couvertures relativement rigides de telle manière qu'il conserve pratiquement entièrement sa forme lorsqu'il se trouve dans sa position debout, et que le document imprimé (10) apparaisse debout sur la surface sous-jacente lorsqu'il est fixé sur l'objet tenant debout.

2. Combinaison selon la revendication 1, caractérisée en ce que les côtés (16) du document imprimé (10) sont maintenus par une spirale pour cahier (18) et en ce que le pivotement sur l'objet tenant debout (22) est réalisé par l'intermédiaire de la spirale (18).

3. Combinaison selon la revendication 1 ou 2, caractérisée en ce qu'une bande étroite (20) en matériau flexible est reliée avec le dos du document imprimé (10) ou avec la spirale (18), cette bande étant fixée par son bord opposé à l'objet tenant debout (22).

4. Combinaison suivant l'une des revendications 1 à 3, caractérisée en ce que la bande (20) est fixée par serrage sur l'objet tenant debout (22).

5. Combinaison suivant la revendication 4, caractérisée en ce que l'objet tenant debout comporte un dispositif de serrage pour la bande, que l'on peut desserrer.

6. Combinaison suivant l'une des revendications 1 à 5, caractérisée en ce que l'objet tenant debout (22) est réalisé de telle façon qu'il puisse facilement être saisi et tenu à la main.

7. Combinaison suivant l'une des revendications 1 à 6, caractérisée en ce que l'objet tenant debout (22) est réalisé sous la forme d'un support publicitaire en présentant des surfaces publicitaires que l'on peut imprimer ou sur lesquelles on peut coller.

8. Combinaison suivant l'une quelconque des revendications 1 à 7, caractérisé en ce que l'objet tenant debout (22) présente la forme d'une bouteille.

9. Combinaison suivant la revendication 8, caractérisée en ce que l'objet tenant debout en forme de bouteille présente un méplat (26) parallèle à son axe.

10. Combinaison suivant l'une des revendications 1 à 9, caractérisé en ce que l'objet tenant debout (22) est réalisé en bois, en matière plastique ou en métal.
